# EUROPÄISCHE PATENTSCHRIFT

(11) **EP 1 646 480 B1**
(45) Veröffentlichungstag und Bekanntmachung des Hinweises auf die Patenterteilung: **08.04.2009**
(21) Anmeldenummer: 04740970.1
(22) Anmeldetag: 13.07.2004
(51) Int. Cl.: B25D 17/04

(54) **ARBEITSGERÄT MIT HANDGRIFFABFEDERUNG**
WORKING TOOL WITH DAMPED HANDLE
ELEMENT D'OUTILLAGE A SUSPENSION DE LA POIGNEE

(30) Priorität: 15.07.2003 DE 10332109; 26.05.2004 DE 102004025674
(43) Veröffentlichungstag der Anmeldung: 19.04.2006
(73) Patentinhaber: Wacker Construction Equipment AG, 80809 München (DE)
(72) Erfinder: BERGER, Rudolf, 82031 Grünwald (DE); SCHMID, Wolfgang, 80995 München (DE); STENZEL, Otto, W., 82211 Herrsching (DE)
(74) Vertreter: Hoffmann, Jörg Peter
(86) Internationale Anmeldenummer: PCT/EP2004/007743
(87) Internationale Veröffentlichungsnummer: WO 2005/007351

(56) Entgegenhaltungen:
- EP-A- 1 201 958
- DE-A- 10 138 123
- DE-A- 10 158 266
- US-A1- 2002 014 814

## Beschreibung

Die Erfindung betrifft ein handgehaltenes Arbeitsgerät gemäß dem Oberbegriff von Patentanspruch 1 und 2.

Handgehaltene Arbeitsgeräte, insbesondere Bohr- und/oder Schlaghämmer (nachfolgend als Hammer bezeichnet), Stampfer o.ä. weisen häufig eine Schwingungserregungseinrichtung zum Erzeugen einer zum Erzielen der gewünschten Arbeitswirkung erforderlichen Schwingung auf. Bei Bohr- und/oder Schlaghämmern ist dies üblicherweise ein Schlagwerk, mit dem eine Schlagwirkung gegen ein Werkzeug erzielt wird. Die starke Schwingung sollte allerdings so wenig wie möglich auf den das Arbeitsgerät mit den Händen haltenden Bediener einwirken.

Die Arbeitsgeräte weisen also üblicherweise eine Einrichtung auf, mit der Schwingungen, Stöße oder Schläge erzeugt werden können. Derartige Einrichtungen werden nachfolgend zusammenfassend als "Schwingungserreger" bezeichnet.

Viele dieser Arbeitsgeräte sind handgeführt, so dass entsprechende Handgriffe bereitgestellt werden, an denen ein Bediener das Arbeitsgerät greifen und halten kann. Die in dem Schwingungserreger des Arbeitsgeräts für die Erfüllung der technischen Funktion erzeugten Vibrationen oder Stöße werden über die Handgriffe auf den Bediener übertragen, was nicht nur unangenehm, sondern auf die Dauer auch gesundheitsschädlich ist. Dementsprechend ist es anzustreben, die Schwingungen des Handgriffs möglichst gering zu halten.

Hierzu ist es bekannt, eine Schwingungsentkopplungseinrichtung zwischen dem Handgriff und dem Schwingungserreger vorzusehen. Üblicherweise wird eine derartige Schwingungsentkopplungseinrichtung mit Hilfe von passiven Feder-Dämpferelementen realisiert. Zum Beispiel können zwischen dem Handgriff und dem Schwingungserreger Gummielemente eingesetzt werden, um eine gewisse Schwingungsentkopplung zu erreichen. Aufgrund des begrenzten Bauraums können die Federelemente nur geringe Federwege aufweisen, was ihre Eignung zur Schwingungsisolation des Handgriffs begrenzt.

Andererseits können die Federelemente nicht zu weich ausgeführt werden, um eine präzise Führung des Arbeitsgeräts durch den Bediener zu ermöglichen.

Es sind Hämmer bekannt, die Anti-Vibrations-Systeme mit passiven Federelementen, insbesondere Gummipuffern, aufweisen. Um eine gute Schwingungsisolation unter verschiedenen Einsatzbedingungen zu erreichen, sind prinzipiell niedrige Federsteifigkeiten und große Federwege anzustreben, welche jedoch für Bauraum und Handhabung des Arbeitsgeräts von Nachteil sind.

Dabei ist insbesondere zu berücksichtigen, dass z. B. bei Hämmern mit stark wechselnden Andrückkräften zu rechnen ist. Diese resultieren zum einen aus unterschiedlichen Reaktionskräften bzw. Rückstoßkräften aufgrund verschiedener Werkzeugtypen oder inhomogenen, zu bearbeitenden Materialien. Zum anderen wechseln die Andrückkräfte aufgrund unterschiedlich wirkender Gewichtskräfte, die durch die Bearbeitungsrichtung (nach unten, horizontal, nach oben) sowie unterschiedliche Werkzeuggewichte bedingt sind.

Es ist oftmals problematisch, geeignete Federelemente zu entwickeln, die sämtlichen denkbaren Betriebszuständen, insbesondere der gesamten möglichen Bandbreite von Andrückkräften Rechnung tragen.

In der DE 196 46 622 A1 wird ein an einem Handgriff führbares Arbeitsgerät beschrieben. Der Handgriff ist durch ein aktiv gesteuertes oder geregeltes Kompensationsglied aktiv schwingungsgedämpft, wobei das Kompensationsglied in Abhängigkeit von der zu ihm übertragbaren, im Arbeitsgerät entstehenden Vibration, eine kompensierende Kraft bzw. Bewegung erzeugt. Durch diese Kompensationswirkung ist es möglich, die im Arbeitsgerät entstehende Schwingung weitgehend auszugleichen, so dass der dem Kompensationsglied nachgeschaltete Handgriff im Wesentlichen schwingungsfrei ist. Allerdings ist der bauliche und regelungstechnische Aufwand für ein derartiges Gerät nicht unerheblich.

In der DE 101 00 378 A1 wird eine Handwerkzeugmaschine beschrieben, die einen Schwingungserreger sowie eine zwischen dem Schwingungserreger und einem Handgriff angeordnete Schwingungstsollereinrichtung aufweist. Die Schwingungstsoliereinrichtung weist einen Aktor auf, über den die Betriebskraft mit einer Stellkraft zumindest teilweise kompensierbar ist. Dabei ist die. Stellkraft weitgehend unabhängig von der tatsächlich existierenden, zu isolierenden Schwingung. Die Schwingung selbst wird durch ein parallel zu dem Aktor angeordnetes Federelement mit relativ weicher Kennlinie kompensiert. Bei dem beschriebenen Arbeitsgerät übernimmt der Aktor selbst somit keine Schwingungsdämpfungsfunktion. Vielmehr gewährleistet er, dass die Arbeitsstellung des Federelements, d. h. dessen Vorspannung, stets, in einem vorgegebenen Bereich liegt, so dass das Federelement die anliegende Schwingung kompensieren kann. Die Stellkraft des Aktors wird automatisch in Abhängigkeit von der von außen wirkenden Betriebskraft, insbesondere der Andrückkraft vom Bediener automatisch eingestellt. Insofern kann von einer "semi-aktiven" Schwingungsisolierung gesprochen werden. Der Aktor kann elektrisch, elektromagnetisch oder hydraulisch ausgeführt sein, was einen erheblichen baulichen Aufwand erfordert.

Aus der DE 101 58 266 A1 ist eine Vorrichtung zur Vibrationsdämpfung eines Handgriffs einer Werkzeugmaschine bekannt, bei der der Handgriff über mindestens eine Feder mit dem Gehäuse der Werkzeugmaschine verbunden ist. Mit Hilfe eines auf die Feder einwirkenden Aktors ist es möglich, den Abstand zwischen dem Handgriff und dem Gehäuse der Werkzeugmaschine, unabhängig von der auf den Handgriff ausgeübten Betätigungskraft, nahezu konstant zu halten. Der Aktor weist einen Stößel auf, der mittels eines elektromagnetischen, hydraulischen oder pneumatischen Antriebs verschiebbar ist.

In der EP 0 206 981 A2 wird ein Handwerkzeug mit einer Schwingungen erzeugenden Antriebseinrichtung beschrieben. An einem die Antriebseinrichtung aufnehmenden Gehäuse ist ein parallel zur Hauptschwingungsachse zwischen zwei Anschlägen begrenzt verschiebbarer Handgriff vorgesehen. Der in Vorschubrichtung des Handwerkzeuges angeordnete Anschlag des Handgriffes ist als Elektromagnet ausgebildet, der unabhängig von der Stellung des Handgriffes gegenüber dem Gehäuse eine konstante, regelbare Kraft sowohl auf den Handgriff als auch auf das Gehäuse ausübt. Dadurch soll eine Schwingungsisolation erreicht werden können.

Der Erfindung liegt die Aufgabe zugrunde, ein handgehaltenes Arbeitsgerät mit semi-aktiver Schwingungsisolierung derart auszugestalten, dass der Bauaufwand minimiert wird. Weiterhin liegt der Erfindung die Aufgabe zugrunde, eine Vorrichtung zur Schwingungsisolation eines Handgriffs bei einem Arbeitsgerät anzugeben, mit der eine zuverlässige und einfache Schwingungsentkopplung des Handgriffs, auch in verschiedenen Betriebszuständen, gewährleistet wird.

Erfindungsgemäß wird die Aufgabe durch ein handgehaltenes Arbeitsgerät gemäß Anspruch 1 oder Anspruch 2 gelöst. Vorteilhafte Weiterentwicklungen der Erfindung sind in den abhängigen Ansprüchen definiert.

Ein handgehaltenes Arbeitsgerät weist eine Schwingungsisoliereinrichtung zwischen einer einen Schwingungserreger umfassenden ersten Einheit und einer relativ zu der ersten Einheit wenigstens in einer Arbeitsrichtung beweglichen zweiten Einheit auf. Bestandteil der Schwingungsisoliereinrichtung ist ein Aktor zum Erzeugen einer Stellkraft, mit der eine in der Arbeitsrichtung zwischen der ersten und der zweiten Einheit wirkende Betriebskraft, z. B. eine Andrückkraft, wenigstens teilweise kompensierbar ist. Der Aktor wird pneumatisch betrieben.

Es hat sich herausgestellt, dass ein pneumatisch betriebener Aktor gegenüber den in der DE 101 00 378 A1 beschriebenen Antriebsprinzipien für Aktoren erhebliche Vorteile hat. Zum einen ist kein zusätzliches Medium (z. B. Hydrauliköl) erforderlich. Luft ist als Medium jederzeit in ausreichender Menge verfügbar und kann ohne besonderen Dichtungsaufwand verarbeitet werden. Eventuelle Leckverluste sind unkritisch. Zum anderen ist der Regelungsaufwand im Verhältnis zu z. B. elektrischen oder elektromagnetischen Aktoren erheblich geringer. Darüber hinaus ist der Energieaufwand für elektrische Aktoren vergleichsweise hoch, da die Aktoren schnell reagieren müssen, was nur durch eine entsprechende zur Verfügung stehende Leistung möglich ist.

Die Handgriff-Luftfeder wird so genannt, um sie begrifflich von einer sich insbesondere in einem Luftfederschlagwerk eines Hammers ausbildenden, hier jedoch nicht weiter interessierenden Luftfeder zu unterscheiden. Die Handgriff-Luftfeder ist durch unterschiedliche Luftfüllung veränderbar und somit einstellbar. Insbesondere lässt sich der Druck in der Luftfeder und/oder das Luftvolumen verändern. Der Aktor bildet somit im Wesentlichen eine pneumatische Feder mit Verstelleinrichtung. Bei der Handgriff-Luftfeder ist deren Füllung mit Druckluft veränderbar, sodass dementsprechend auch die Federeigenschaften der Handgriff-Luftfeder verändert werden können.

Eine Luftfeder weist prinzipbedingt eine progressive Federkennlinie auf. Das bedeutet, dass die Luftfeder zunächst eine relativ niedrige Federkonstante hat und somit Schwingungen gut ausgleichen kann. Erst bei einer deutlichen Erhöhung der auf die Luftfeder wirkenden Kraft (Betriebskraft) erhöht sich die Federsteifigkeit, sodass die Luftfeder härter wird. Dadurch lässt sich vermeiden, dass die zweite Einheit (z. B. ein Handgriff) vollständig gegen die erste Einheit (z. B. das den Schwingungserreger umgebende Gehäuse) angedrückt wird, wodurch die Schwingungen nahezu ungehindert auf die zweite Einheit übertragen werden könnten.

Die Progressivität der Luftfeder kann durch eine geeignete, weiter unten erläuterte Feder-Regelungseinrichtung in entsprechender Weise eingestellt werden.

Wie bereits im Zusammenhang mit dem Stand der Technik erläutert und später noch detaillierter ausgeführt, kommt dem Aktor die primäre Aufgabe zu, die zwischen der ersten und der zweiten Einheit wirkende Betriebskraft zu kompensieren, so dass die eigentliche Schwingungsisolierung durch ein parallel zu dem Aktor angeordnetes Federelement übernommen werden kann. Da jedoch der Aktor erfindungsgemäß pneumatisch betrieben wird, weist er aufgrund der Kompressibilität der Luft bereits selbst gute Federeigenschaften auf und dient somit ebenfalls zur Schwingungsisolierung. Ein hydraulisch betriebener Aktor könnte eine derartige Schwingungsisolierung aufgrund der Inkompressibilität von Hydraulikfluid nicht leisten. Auch elektrisch betriebene Aktoren würden stets versuchen, einer schwingungsbedingten Auslenkung gegenzuwirken und so eine Federwirkung zu verhindern.

Bei einer besonders vorteilhaften Ausführungsform der Erfindung handelt es sich bei dem Arbeitsgerät um einen Bohr-/und oder Schlaghammer (nachfolgend als Hammer bezeichnet). Die zweite Einheit trägt einen Handgriff, an dem der Bediener das Arbeitsgerät führen und halten kann. In der ersten Einheit ist ein an sich bekanntes Luftfederschlagwerk vorgesehen, das einen von einem Motor angetriebenen Antriebskolben zum Antreiben eines Schlagkolbens aufweist. Zwischen dem Antriebskolben und dem Schlagkolben bildet sich eine Luftfeder aus, die die Bewegung des Antriebskolbens auf den Schlagkolben überträgt, der wiederum gegen ein Werkzeug schlägt. Erfindungsgemäß ist dabei der Antriebskolben zum Erzeugen von Druckluft zum Speisen des Aktors ausgebildet.

Bei dieser Ausführungsform wird ein weiterer Vorteil eines pneumatisch betriebenen Aktors deutlich. Der Antriebskolben des Schlagwerks ist nämlich bereits zum Erzeugen von Druckluft ausgebildet, wenn auch bei bekannten Schlagwerken lediglich zum Antreiben des Schlagkolbens. Erfindungsgemäß kommt dem Antriebskolben jetzt eine zweite Funktion zu, nämlich das Erzeugen von Druckluft für den Aktor. Weil jedoch der Antriebskolben hierzu in einfacher Weise genutzt werden kann, sind keine zusätzlichen Bauelemente zum Erzeugen eines Druckmediums, wie z. B. eine Hydraulikpumpe o. Ä., erforderlich. Die vom Antriebskolben z. B. bei seiner Rückbewegung, nach Vorwärtstreiben des Schlagkolbens, verdrängte Luft kann als Druckluft dem Aktor zugeführt werden.

Dabei ist es besonders vorteilhaft, wenn der Aktor einen von dem Antriebskolben mit Druckluft befüllbaren Druckluftspeicher aufweist. Der Druckluftspeicher dient nicht nur als Druckluftvorrat für den Aktor, aus dem bei Bedarf Druckluft entnommen und dem Aktor zugeführt werden kann. Außerdem vergleichmäßigt der Druckluftspeicher auch die von dem Antriebskolben aufgrund seiner Hin- und Herbewegung schubweise zugeführte Druckluft.

Bei einer besonderen Ausführungsform der Erfindung weist der Aktor den Druckluftspeicher, eine Ventileinrichtung, die Handgriff-Luftfeder und einen Handgriffkolben auf. Dabei ist der Druckluftspeicher über die Ventileinrichtung mit der Handgriff-Luftfeder verbindbar, während die Handgriff-Luftfeder auf den Handgriffkolben wirkt, der mit dem Handgriff verbunden ist. Der Kern des Aktors wird somit durch die Handgriff-Luftfeder gebildet. Je nach dem, mit welchem Druck aus dem Druckluftspeicher die Handgriff-Luftfeder gefüllt ist, verlagert sie den von ihr beaufschlagten Handgriffkolben, der wiederum mit dem Handgriff formschlüssig verbunden ist und diesen damit mitbewegt. Die Ventileinrichtung stellt dabei sicher, dass nur soviel Druckluft aus dem Druckluftspeicher in die Handgriff-Luftfeder gelangt, wie erforderlich.

Vorteilhafterweise ist die Ventileinrichtung derart ausgebildet, dass, wenn der Handgriffkolben ein die Handgriff-Luftfeder umschreibendes Volumen über ein vorgegebenes Maß verkleinert, Druckluft aus dem Druckluftspeicher in die Handgriff-Luftfeder nachführbar ist, um das vorgegebene Maß für das Volumen der Handgriff-Luftfeder wieder zu erreichen. Wenn somit der Bediener mit erhöhter Betriebskraft gegen den Handgriff drückt, verlagert er den Handgriff und somit den Handgriffkolben gegen die Wirkung der Handgriff-Luftfeder. Aufgrund der Kompressibilität der Luft wird das Volumen der Handgriff-Luftfeder verkleinert, bis schließlich ein vorgegebener minimaler Grenzwert erreicht wird. Daraufhin öffnet die Ventileinrichtung die Verbindung zwischen dem Druckluftspeicher und der Handgriff-Luftfeder, so dass der Luftdruck in der Handgriff-Luftfeder erhöht wird. Als Folge davon vergrößert sich die auf den Handgriffkolben wirkende Kraft und drückt den Kolben wieder entgegen der Wirkung der Betriebskraft. Bei entsprechender Einstellung des Systems lässt es sich somit sicherstellen, dass der Handgriff seine Relativstellung gegenüber der das Luftfederschlagwerk aufweisenden ersten Einheit kaum verändert.

Ergänzend dazu ist es zweckmäßig, wenn die Ventileinrichtung auch ein Auslassventil aufweist, um Druckluft aus der Handgriff-Luftfeder auszulassen, wenn das Volumen der Handgriff-Luftfeder aufgrund einer Verlagerung des Handgriffkolbens einen vorgegebenen Maximalwert übersteigt.

Dieser Fall kann z. B. auftreten, wenn der Bediener zunächst mit hoher Betriebskraft gegen den Handgriff gedrückt hat und dann schließlich die Betriebskraft zurücknimmt, weil er das Gerät abheben möchte. Als Folge davon würde der hohe Luftdruck in der Handgriff-Luftfeder den Handgriffkolben und damit den Handgriff weiter nach außen drücken, was insbesondere bei einem Neuansetzen des Geräts mit geringerer Betriebskraft dazu führen würde, dass die Schwingungsisolierung nicht im optimalen Betriebsbereich arbeitet.

Um das zu verhindern, ist das Auslassventil vorgesehen, das eine Verbindung von der Handgriff-Luftfeder nach außen öffnet, wenn aufgrund einer Absenkung der Betriebskraft die Handgriff-Luftfeder den Handgriffkolben verlagert und sich dadurch über einen vorgegebenen Maximalwert vergrößert.

Die zuletzt beschriebenen Ausführungsformen der Erfindung lassen sich sowohl rein mechanisch als auch mechanisch-elektronisch (mechatronisch) realisieren.

Bei der mechanischen Lösung ist die Ventileinrichtung vorzugsweise mit dem Handgriffkolben gekoppelt. Der Handgriffkolben ist - je nach Druckbeaufschlagung durch die Handgriff-Luftfeder - zwischen zwei Extremstellungen bewegbar. Vor diesen beiden Extremstellungen lassen sich Kolbenstellungen definieren, die einem Minimalwert und einem Maximalwert für das Volumen der Handgriff-Luftfeder entsprechen. Innerhalb dieser Werte soll keine Zuführung oder Abführung von Druckluft zu oder aus der Handgriff-Luftfeder erfolgen. Sobald jedoch aufgrund einer geänderten Betriebskraft die Stellung des Handgriffkolbens eine der beiden Grenzwerte (Maximalwert oder Minimalwert) überschreitet, öffnet die Ventileinrichtung ein jeweils zugeordnetes Ventil, d. h. entweder ein Einlassventil, das eine Verbindung zwischen dem Druckluftspeicher und der Handgriff-Luftfeder herstellt, oder das Auslassventil zum Auslassen von Druckluft nach außen. Um dies zu realisieren weist die Ventileinrichtung entsprechende Einlasskanäle für das Einlassventil und Auslasskanäle für das Auslassventil auf, die in Abhängigkeit von der Stellung des Handgriffkolbens geöffnet oder geschlossen werden. Die Kanäle und deren Schuß- bzw. Öffnungsmechanismen lassen sich in einfacher Weise mit dem Handgriffkolben kombinieren.

Bei der mechatronischen Lösung ist es besonders vorteilhaft, wenn ein Sensor vorgesehen ist, mit dem sich die Relativstellung der ersten und der zweiten Einheit, also insbesondere des das Schlagwerk und den Antrieb aufnehmenden Hauptgehäuses und des dazu relativ beweglichen Handgriffs bestimmen lässt. Der Sensor sollte derart angeordnet sein, dass er wenigstens den Punkt der optimalen Relativstellung zwischen den beiden Einheiten erfassen kann.

Vorzugsweise sind der Sensor und die Ventileinrichtung mit einer Steuerung verbunden, wobei die Ventileinrichtung durch die Steuerung derart ansteuerbar ist, dass in der Handgriff-Luftfeder ein derartiger Druckluftzustand herrscht, dass die von dem Sensor erfassten Relativstellungen der ersten und der zweiten Einheit in einem vorgegebenen Schwankungsbereich gehalten werden. Der Schwankungsbereich wird z. B. durch den oben beschriebenen Maximalwert und Minimalwert für das Volumen der Handgriff-Luftfeder definiert. Die Steuerung überwacht mit Hilfe des Sensors die Relativstellung zwischen der ersten und der zweiten Einheit und kann bei Überschreiten des vorgegebenen Schwankungsbereichs mit Hilfe der Ventileinrichtung entsprechende Gegenmaßnahme ansteuern. Zum einen ist es somit möglich, Druckluft aus dem Druckluftspeicher über das Einlassventil in die Handgriff-Luftfeder einströmen zu lassen. Zum anderen kann die Steuerung auch dafür sorgen, dass die Handgriff-Luftfeder über das Auslassventil entlastet wird.

Bei einer besonders vorteilhaften Ausführungsform der Erfindung ist parallel zu dem Aktor zwischen der ersten und der zweiten Einheit eine Federeinrichtung angeordnet. Die Federeinrichtung kann eine weichere Federkennlinie als der Aktor aufweisen.

Alternativ dazu ist es möglich, dass die Federeinrichtung eine Federsteifigkeit aufweist, die wenigstens so groß ist, dass durch die Federeinrichtung die Bewegung einer Amplitude der Schwingung aufnehmbar ist, ohne dass ein Blocksetzen der Federeinrichtung auftritt.

Die zwischen der ersten Einheit und der zweiten Einheit wirkende Kraft setzt sich im Wesentlichen aus zwei Bestandteilen zusammen: Zum einen wirkt die Betriebskraft, die im Wesentlichen durch den Bediener durch Drücken des Handgriffs von außen aufgebracht wird. Der Betriebskraft wird eine Kraft überlagert, die durch die in der ersten Einheit erregte Schwingung erzeugt wird. Durch die erfindungsgemäße Ausgestaltung ist es möglich, dass die Betriebskraft weitgehend vollständig durch den Aktor aufgenommen und kompensiert wird, wobei der Aktor idealerweise die Federsteifigkeit "Null" bzw. eine sehr geringe Federsteifigkeit aufweisen sollte. Eine geringe Erhöhung der auf den Aktor wirkenden Kraft im niederfrequenten Bereich würde eine Verlagerung des Aktor-Stößels bewirken, ohne dass der Aktor zunächst eine erhöhte Gegenkraft entgegensetzt. Erst bei Überschreiten der Grenzstellungen würde die Aktorkraft vergrößert.

Überlagert dazu wird die Wirkung der Federeinrichtung, die die durch die Schwingungsamplitude hervorgerufenen Kraft- bzw. Wegänderungen aufnimmt. Die Schwingungsamplitude wiederum wird nicht bzw. kaum durch die Betriebskraft beeinflusst. Die Federeinrichtung muss daher eine Federsteifigkeit haben, um die Schwingungsamplitude vollständig aufnehmen zu können, ohne dass ein Blocksetzen auftritt, d. h. ohne dass die Federeinrichtung so weit zusammengedrückt wird, dass entsprechende Anschläge in Berührung kommen und ein weiteres Komprimieren der Feder verhindern. Da die im Betrieb auftretenden Schwingungsamplituden im Wesentlichen vorher bekannt sind, lässt sich die Federeinrichtung entsprechend auslegen.

Im Übrigen sollte aber die Federsteifigkeit der Federeinrichtung so niedrig wie möglich sein, um eine besonders weiche Federung zu ermöglichen.

Damit ist es möglich, dass der Aktor in der oben beschriebenen Weise die von außen auf das Arbeitsgerät einwirkende Betriebskraft zwischen der ersten und der zweiten Einheit kompensiert, wodurch die Betriebskraft keine nennenswerte Verformung der weichen Federeinrichtung bewirkt. Die Federeinrichtung hingegen ist geeignet, die höherfrequenten Schwingungen, die durch den Schwingungserreger in der ersten Einheit entstehen, zu kompensieren, wodurch die zweite Einheit im Wesentlichen von Schwingungen isoliert ist.

Die Federeinrichtung muss somit nicht über den gesamten Wertebereich von denkbaren Betriebskräften verformbar sein, was aufgrund der weichen Federkennlinie zu einer großen Baulänge der Feder führen würde. Vielmehr ist es aufgrund der Kompensation der Betriebskraft durch den Aktor möglich, dass die Federeinrichtung nur einen relativ kleinen Betriebsbereich für die Relativbewegung zwischen der ersten und der zweiten Einheit bereitstellen muss, so dass die Federeinrichtung trotz der weichen Federkennlinie kurz baut.

Bei einer vorteilhaften Weiterentwicklung ist die von dem Aktor erzeugte Stellkraft zyklisch veränderbar, wobei die Änderung mit der gleichen Frequenz erfolgt, mit der sich der Antriebskolben bewegt. Die durch den Antriebskolben im Lüftfederschlagwerk erzeugte Schwingung weist zwangsläufig exakt die gleiche Frequenz auf, mit der sich auch der Antriebskolben bewegt. Dementsprechend ist die Frequenz der zu isolierenden Schwingung bereits durch die Bewegungsfrequenz des Antriebskolbens vorgegeben. Wenn nun der Aktor mit der gleichen Frequenz arbeitet, lässt sich durch die in gewisser Weise pulsierende Wirkung des Aktors die vom Antriebskolben bewirkte Schwingung kompensieren.

Eventuell erforderliche Phasenverschiebungen bezüglich der Bewegung des Antriebskolbens und der Stellarbeit des Aktors lassen sich durch geeignete Kopplung von Ventilen der Ventileinrichtung und Zwischenschalten des Druckluftspeichers lösen. So ist es z. B. möglich, dass der Antriebskolben nach Beaufschlagung des Schlagkolbens und Durchführung des Schlags durch den Schlagkolben bei seiner Rückbewegung Luft in den Druckluftspeicher pumpt. Bei der im nächsten Zyklus erfolgenden Schlagwirkung und damit hervorgerufenen Schwingung öffnet das Ventil zwischen Druckluftspeicher und Handgriff-Luftfeder, um den Druck in der Handgriff-Luftfeder zu erhöhen und dadurch die Kraftwirkung zu erhöhen. Bei erneuter Rückbewegung des Arbeitskolbens wird die Handgriff-Luftfeder entleert, während der Druckluftspeicher erneut gefüllt wird. Diese Ausführungsform der Erfindung ermöglicht eine besonders geschickte und zuverlässige Kompensation der am Handgriff unerwünschten Schwingungswirkung.

Alternativ zu der vorbeschriebenen Ausführungsform kann bei einer anderen Ausführungsform der Erfindung die maximale Stellfrequenz des Aktors kleiner sein als die Frequenz der in der ersten Einheit erzeugten Schwingung, also insbesondere als die Bewegungsfrequenz des Antriebskolbens. Dadurch ist sichergestellt, dass der Aktor lediglich die von außen wirkende Betriebskraft kompensiert, nicht jedoch aktiv der Schwingung entgegenwirkt. Die Schwingung wird stattdessen in der oben beschriebenen Weise durch die weichere Federeinrichtung kompensiert oder - aufgrund der Kompressibilität der Luft - passiv auch durch den Aktor.

Bei einer anderen Ausführungsform der Erfindung ist eine von dem Antrieb des Arbeitsgeräts angetriebene Drucklufterzeugungseinrichtung vorgesehen, die unabhängig von den eigentlichen Arbeitsfunktionen des Geräts Druckluft für den Aktor erzeugt. Dafür eignet sich z. B. ein kleiner Schraubenkompressor.

Die Stellkraft des Aktors sollte derart einstellbar sein, dass ein Schwankungsbereich für die durch unterschiedliche Betriebskräfte verursachten Relativstellungen zwischen der ersten und der zweiten Einheit sichergestellt ist, der kleiner als ein Schwankungsbereich ist, den die Relativstellungen zwischen der ersten und der zweiten Einheit bei ebenso unterschiedlichen Betriebskräften, jedoch ohne die Kompensationswirkung der Stellkraft des Aktors erreichen würden. Das bedeutet, dass sich die erste und die zweite Einheit ohne die Wirkung des Aktors in einem erheblich größeren Bereich relativ zueinander bewegen lassen würden. Der Aktor hingegen stellt sicher, dass dieser Schwankungsbereich möglichst klein ist, um dort, z. B. mit Hilfe der parallel geschalteten Federeinrichtung, eine bestmögliche Schwingungsisolierung zu erreichen.

Erfindungsgemäß wird somit ein Kraft erzeugender pneumatischer Aktor beschrieben, der die über einen bestimmten Zeitraum gemittelte Andrückkraft wie bei einer Niveauregulierung ausgleicht. Die eigentliche Schwingungsisolation wird entweder nur durch die Federeigenschaft des Luftpolsters in der Handgriff-Luftfeder selbst oder zusätzlich durch die Parallelschaltung der passiven Federeinrichtung mit hinreichend niedriger Federsteifigkeit erreicht. Dies bedeutet, dass die flache Federkennlinie während des Schwingungsvorgangs bei wechselnder Anpresskraft derart verschoben wird, dass die Schwingung im Idealfall um einen festgelegten Punkt oszilliert. Auch wenn vorstehend im Wesentlichen eine semi-aktive Schwingungsisolierung beschrieben worden ist, ist es insbesondere mit der mechatronischen Variante denkbar, bei prinzipiell gleicher Bauweise auch eine voll aktive Kompensation zu erreichen, wobei dann die Anforderungen an Sensoren, Steuerung und Ventile aufgrund der zunehmenden Schaltfrequenzen höher sind. Umgekehrt sind bei der semi-aktiven Schwingungsisolation die Anforderungen an die Bauelemente deutlich geringer, weil die eigentliche Schwingungsisolation lediglich passiv erfolgt.

Die Krafteigenschaften des Aktors, der im Übrigen auch aus mehreren kleineren Aktoren bestehen kann, sowie die passive Federeinrichtung, die ihrerseits ebenfalls mehrere Federelemente aufweisen kann, sind derart aufeinander abzustimmen, dass wenigstens die maximal denkbare Betriebskraft kompensiert werden kann. So ist es einerseits möglich, einen starken Aktor mit einer Federeinrichtung mit sehr weicher Kennlinie zu kombinieren, während andererseits eine steifere Federeinrichtung eine schwächere Gestaltung des Aktors ermöglicht.

Es ist anzustreben, die Handgriff-Luftfeder möglichst groß auszuführen, weil dann die relative Volumenänderung durch die Handgriffbewegung gering und somit die wirksame Kraft nahezu konstant bleibt

Wenn die Kolbenfläche des Handgriffkolbens genügend groß ausgeführt ist, kann der Betriebsdruck in der Handgriff-Luftfeder niedrig gehalten werden. Damit lässt sich auch die Änderung der Federsteifigkeit der Luftfeder gegenüber der Änderung der Betriebskraft gering halten.

Erfindungsgemäß wird die Aufgabe auch durch eine Vorrichtung gemäß Patentanspruch 16 gelöst.

Die Vorrichtung zur Schwingungsisolation weist einen Schwingungserreger und eine relativ zu dem Schwingungserreger entlang einer Hauptrichtung, z. B. der Arbeitsrichtung des Arbeitsgeräts, bewegliche Griffeinrichtung auf. Zwischen dem Schwingungserreger und der Griffeinrichtung ist eine Schwingungsentkopplungseinrichtung vorgesehen, die eine Federeinrichtung aufweist, über die ein wesentlicher Teil der zwischen der Griffeinrichtung und dem Schwingungserreger wirkenden Kräfte übertragen werden. Die Schwingungsentkopplungseinrichtung weist weiterhin eine Feder-Regelungseinrichtung auf, zum Verändern der Federsteifigkeit und/oder der Vorspannung der Federeinrichtung in Abhängigkeit von einer in der Hauptrichtung zwischen der Griffeinrichtung und dem Schwingungserreger wirkenden Kraft, insbesondere der von dem Bediener auf die Griffeinrichtung in der Hauptrichtung ausgeübten Haltekraft.

Wegen des eindeutigen Zusammenhangs zwischen Kraft und Weg in der Federeinrichtung kann als Stellgröße auch eine Position (Relativstellung) verwendet werden.

Um eine möglichst gute Schwingungsisolation zu erreichen, ist grundsätzlich eine möglichst weiche Feder, also eine Federeinrichtung mit niedriger Federsteifigkeit, anzustreben. Eine weiche Feder hat jedoch den Nachteil, dass bereits geringe Kräfte einen erheblichen Verformungsweg der Feder nach sich ziehen können. Bezogen auf das Arbeitsgerät bedeutet das, dass die Griffeinrichtung relativ zu dem Schwingungserreger über größere Strekken bewegbar ist, wenn die dazwischen angeordnete Federeinrichtung eine weiche Kennlinie aufweist. Dies kann jedoch Nachteile bei der Führung mit sich bringen und erfordert einen oft nicht zur Verfügung stehenden Bauraum. Insbesondere wird die Baulänge in der Hauptrichtung des Arbeitsgeräts deutlich vergrößert.

Eine Federeinrichtung mit harter Kennlinie, also eine steife Feder, erlaubt zwar eine Minimierung des Bauraums. Gleichzeitig werden jedoch die Schwingungen des Schwingungserregers nur unvollständig von dem Handgriff abgehalten.

Bisher war es im Stand der Technik nur möglich, für die Federeinrichtung einen Kompromiss zwischen harter und weicher Kennlinie zu finden. Die Erfindung ermöglicht es jetzt, mit Hilfe der Feder-Regelungseinrichtung die Federsteifigkeit bzw. gegebenenfalls alternativ oder ergänzend auch die Vorspannung der Federeinrichtung den jeweiligen äußeren Bedingungen, insbesondere der wirksamen Kraft, anzupassen und die Federeigenschaften so einzustellen, dass der zulässige Federweg und die zulässige Relativverschiebung zwischen Griffeinrichtung und Schwingungserreger ausgenutzt werden können.

Die vom Bediener aufgebrachte Kraft ändert sich - wenn überhaupt - nur relativ langsam in einem niederfrequenten Bereich. Selbst eine stoßartig Belastung durch den Bediener erfolgt mit niedriger Frequenz.

Im Gegensatz dazu sind die von dem Schwingungserreger im Arbeitsgerät erzeugten Schwingungen höherfrequent. Die durch die Schwingungen bewirkten Kraftänderungen zwischen der Griffeinrichtung und dem Schwingungserreger werden von der Feder-Regelungseinrichtung nicht erfasst. Die Feder-Regelungseinrichtung reagiert somit lediglich auf die vom Bediener durch das Halten bzw. Andrücken des Arbeitsgeräts aufgebrachten Kräfte.

Damit ist es möglich, die Federeinrichtung grundsätzlich auf eine möglichst weiche Kennlinie oder eine niedrige Vorspannkraft einzustellen. Die konstruktiv vorgegebene zulässige Beweglichkeit zwischen der Griffeinrichtung und dem Schwingungserreger kann dann als Schwingungsweg voll ausgeschöpft werden, um die Schwingungen auszugleichen. Je nach Ausgestaltung der Federeinrichtung kann die Federsteifigkeit in dem relevanten Arbeitspunkt durch Verändern der Vorspannung oder der Federkennlinie (Ändern der Luftmenge bei einer Luftfeder) beeinflusst werden.

Wenn jedoch der Bediener mit stärkerer Haltekraft gegen die Griffeinrichtung und damit das Arbeitsgerät drückt, würde die Gefahr bestehen, dass die Griffeinrichtung den Schwingungserreger berührt. Jedenfalls würde - bei unveränderter Federsteifigkeit der Federeinrichtung - der zur Schwingungsisolation zur Verfügung stehende Schwingungsweg immer mehr eingeschränkt. Dies wird durch die Feder-Regelungseinrichtung dadurch kompensiert, dass bei statisch wirkender Haltekraft des Bedieners und somit einer Nulllage der Schwingung eine Verschiebung der Griffeinrichtung relativ zu dem Schwingungserreger derart bewirkt wird, dass die Griffeinrichtung in einer vorbestimmten Sollstellung steht.

Wenn der Bediener mit größere Kraft gegen die Griffeinrichtung drückt, erhöht die Feder-Regelungseinrichtung die Federsteifigkeit, um mit ausreichender Federkraft die Bedienerkraft zu kompensieren. Die Griffeinrichtung verbleibt somit - statisch gesehen - in der vorgegebenen Sollstellung. Beim Beaufschlagen mit der Schwingung kann sich die Griffeinrichtung innerhalb eines vorbestimmten Arbeitsbereichs relativ zu dem Schwingungserreger bewegen, weil die durch die Schwingung bedingten, höherfrequenten Kraftänderungen nicht ausgeregelt werden.

Vorteilhafterweise wird die Relativstellung der Griffeinrichtung zu dem Schwingungserreger durch die Feder-Regelungseinrichtung im Zusammenspiel mit der wirkenden Kraft in dem vorbestimmten Arbeitsbereich gehalten. Die Feder-Regelungseinrichtung stellt somit sicher, dass die Relativstellung stets innerhalb des vorbestimmten Arbeitsbereichs verbleibt. Auf diese Weise können Extremstellungen und somit z. B. ein Festkörperkontakt zwischen Griffeinrichtung und Schwingungserreger durch Berühren vermieden werden, bei dem die Schwingungen vollständig auf die Griffeinrichtung übertragen würden.

Vorzugsweise strebt die Feder-Regelungseinrichtung an, dass die Griffeinrichtung auch bei einer sich ändernden Haltekraft im Wesentlichen in einer Sollstellung in dem Arbeitsbereich gehalten wird, die einer vorbestimmten Relativstellung zwischen Griffeinrichtung und Schwingungserreger entspricht.

Besonders vorteilhaft ist es, wenn die Sollstellung gleichzeitig einer Mittelstellung des Arbeitsbereichs entspricht, so dass die Griffeinrichtung von der Mittelstellung aus über im Wesentlichen gleich lange Bewegungsstrecken zu jeweiligen Grenz- bzw. Endstellungen entlang der Hauptrichtung vorwärts und rückwärts bewegbar ist. Auf diese Weise kann die Griffeinrichtung symmetrisch um die Mittelstellung schwingen und dadurch die vom Schwingungserreger erzeugte Schwingung kompensieren.

Bei einer besonders vorteilhaften Ausführungsform der Erfindung ist die Federeinrichtung durch die Feder-Regelungseinrichtung derart ansteuerbar, dass die Federeinrichtung in einem Leerlaufbetrieb, in dem die zwischen der Griffeinrichtung und dem Schwingungserreger wirkende Kraft unter einem vorgegebenen Grenzwert liegt, eine erhöhte Steifigkeit aufweist. Es hat sich herausgestellt, dass insbesondere Hämmer beim Ansetzen an eine neue Bohrstelle die Neigung haben, von der Ansetzstelle wegzuspringen. Wenn die Federeinrichtung eine weiche Kennlinie aufweist, ist prinzipiell die Führbarkeit des Arbeitsgeräts erschwert, was das Wegspringen noch fördert. Wenn jedoch die Federeinrichtung eine erhöhte Steifigkeit aufweist, lässt sich das Arbeitsgerät beim Ansetzen, wenn der Bediener das Gerät noch nicht mit voller, also unter dem vorgegebenen Grenzwert liegender Kraft andrückt, besonders sicher führen.

Sobald jedoch das Arbeitsgerät in den normalen Arbeitsbetrieb übergeht und vom Bediener mit entsprechend höherer Haltekraft gehalten wird, die über einem vorgegebenen Grenzwert liegt, ist die Steifigkeit der Federeinrichtung durch die Feder-Regelungseinrichtung derart reduzierbar, dass die Griffeinrichtung in der gewünschten Sollstellung des Arbeitsbereichs stehen kann.

Beim Starten des Arbeitsvorgangs, in dem sich das Arbeitsgerät noch im Leerlaufbetrieb befindet, ist somit die Federeinrichtung steif, um eine gute Führbarkeit zu ermöglichen. In dem Moment, in dem der Bediener gegen das Arbeitsgerät drückt und einen Übergang aus dem Leerlaufbetrieb in den Arbeitsbetrieb wünscht, wird die Federsteifigkeit herabgesetzt, um die verbesserte Schwingungsisolation zu erreichen. Die Federsteifigkeit wird dann zwangsläufig nicht zu niedrig sein, da die Andrückkraft vom Bediener kompensiert werden muss. Dementsprechend ist im Arbeitsbetrieb eine gute Führbarkeit des Arbeitsgeräts gewährleistet.

Bei einer besonders vorteilhaften Ausführungsform der Erfindung weist die Federeinrichung eine zwischen der Griffeinrichtung und dem Schwingungserreger wirkende Luftfeder auf, die vorzugsweise Luft von einer Luftpumpe erhält.

Die Luftpumpe kann von einem Antriebsmotor des Arbeitsgeräts betrieben werden. Zum Beispiel kann die Luftpumpe mit einem Lüfterrad für den Antriebsmotor gekoppelt sein oder als zusätzliches Pumpelement angeordnet werden.

Die Luftpumpe steht stellvertretend für viele andere Möglichkeiten, eine Luftdruckerzeugungseinrichtung auszubilden, mit der unter Druck stehende Luft zu der Luftfeder zugeführt werden kann. Wenn dementsprechend nachfolgend von einer Luftpumpe gesprochen wird, ist darunter auch allgemein eine Luftfördereinrichtung bzw. eine Luftdruckerzeugungseinrichtung zu verstehen.

Bei einer besonders vorteilhaften Weiterentwicklung der Erfindung wird die Luftpumpe durch die oszillierende Relativbewegung zwischen der Griffeinrichtung und dem Schwingungserreger betrieben. Aufgrund der für die Schwingungsisolation erforderlichen Relativbeweglichkeit der Griffeinrichtung ist eine Antriebsbewegung vorhanden, die für die Luftpumpe in vorteilhafter Weise ausgenutzt werden kann.

So weist z. B. die Luftpumpe eine zwischen der Griffeinrichtung und dem Schwingungserreger vorgesehene Pumpkammer auf, deren Volumen sich in Folge der oszillierenden Relativbewegung ständig ändert. Die Luftpumpe kann aber auch zwischen dem Schwingungserreger und einer dritten Masse angeordnet sein. Über ein erstes Rückschlagventil kann Luft aus der Umgebung in die Pumpkammer einströmen, wenn sich das Volumen der Pumpkammer vergrößert. Die Luft ist über ein zweites Rückschlagventil aus der Pumpkammer in eine Luftfederkammer förderbar, in der sich die Luftfeder ausbildet, wenn sich das Volumen der Pumpkammer bei entsprechender Gegenbewegung der Griffeinrichtung verringert. Durch das Wechselspiel zwischen dem ersten und dem zweiten Rückschlagventil wird ein über die Zeit gemittelt im Wesentlichen konstanter Zuluftstrom von der Luftpumpe zur Luftfeder sichergestellt.

Die Feder-Regelungseinrichtung weist eine Ventileinrichtung auf, durch die der Abluftstrom aus der Luftfeder in Abhängigkeit von der Relativstellung der Griffeinrichtung regelbar ist. Die Steifigkeit der Federeinrichtung lässt sich somit durch die Regelung des Abluftstroms einstellen. Wenn mehr Luft aus der Luftfeder ausströmt, als durch die Luftpumpe zugeführt wird, wird die Federsteifigkeit vermindert. Umgekehrt kann die Federsteifigkeit dadurch erhöht werden, dass der Abluftstrom niedriger eingestellt wird als der Zuluftstrom, so dass in der Summe mehr Luft in die Luftfeder einströmt.

Bei einer besonders vorteilhaften Ausführungsform der Erfindung weist die Ventileinrichtung eine Ventilöffnung auf, die öffenbar ist, wenn die Griffeinrichtung von dem Schwingungserreger weiter entfernt ist. Dadurch kann Luft aus der Luftfeder ausströmen, so dass die Federsteifigkeit sinkt. Bei unverändert starker Andrückkraft des Bedieners führt das dazu, dass sich die Griffeinrichtung näher zu dem Schwingungserreger hinbewegt. Wenn die Griffeinrichtung sich dabei über die Soll- oder Mittelstellung des Arbeitsbereichs hinaus dem Schwingungserreger angenähert hat, ist die Ventilöffnung wenigstens teilweise wieder verschließbar. Dadurch erhöht sich der Luftdruck in der Luftfeder und die Luftfeder wird steifer. Dementsprechend kann sich die Griffeinrichtung dem Schwingungserreger nicht mehr annähern. Gegebenenfalls wird die Griffeinrichtung sogar durch den immer mehr erhöhten Luftdruck in der Luftfeder zurückgedrückt, so dass sie die gewünschte Sollstellung einnimmt.

Bei einer anderen Ausführungsform der Erfindung weist die Feder-Regelungseinrichtung eine Ventileinrichtung auf, durch die der Zuluftstrom zu der Luftfeder in Abhängigkeit von der Relativstellung der Griffeinrichtung regelbar ist. Der Abluftstrom aus der Luftfeder ist dabei im Wesentlichen konstant. Im Ergebnis lässt sich der Luftdruck in der Luftfeder somit in ähnlicher Weise regeln, wie dies oben bereits beschrieben wurde.
Selbstverständlich ist auch eine Kombinationslösung möglich, bei der sowohl der Zuluftstrom als auch der Abluftstrom geregelt werden. Hierbei ist jedoch eine Abstimmung der beiden Luftströme zweckmäßig, was unter Umständen den Regelungsaufwand erhöht.

Bei einer anderen Ausführungsform der Erfindung wird die Druckerhöhung nicht durch eine Ergänzung der Gasmenge im Federvolumen der Luftfeder erreicht, sondern durch Verkleinerung des Volumens bei konstanter Gasmenge.

Diese z. B. durch ein Stellglied zu erledigende Stellaufgabe kann z. B. dadurch erfolgen, dass in einen mit der Luftfeder gekoppelten Hohlraum eine Flüssigkeit - von dem eigentlichen Luftvolumen der Luftfeder getrennt durch eine Membran oder einen Kolben - ein- bzw. ausgelassen wird. Alternativ dazu kann ein Kolben oder eine Balgwand durch einen mechanischen Antrieb bewegt werden und somit das Volumen der Luftmenge in der Luftfeder verändern. Der Gasraum für die Luftfeder ist in diesem Fall hermetisch abgeschlossen. Er könnte daher auch mit einem anderen Gas als Luft gefüllt sein. Z. B. wären bei Verwendung von einem einatomigen Gas (Edelgas) die adiabaten Verluste geringer, sodass sich die "Luftfeder" (hier besser: Gasfeder) weniger erwärmen würde. Hierfür ist es empfehlenswert, die Feder mit Helium, Neon, Argon (kostengünstig) oder Krypton zu füllen.

Für derartige Fälle eines abgeschlossenen Gasvolumens, dessen Druck von außen in der oben beschriebenen Weise verändert werden kann, soll die Bezeichnung "Luftfeder" ausdrücklich auch Gasfedern mit anderen Füllungen als Luft umfassen. Die Bezeichnung als Luftfeder wird somit lediglich zum einfacheren Verständnis benutzt, darf aber in diesem Zusammenhang nicht einschränkend dahingehend verstanden werden, dass ausschließlich Federfüllungen mit Luft erfasst sind. Eine Luftfeder ist in diesem Sinne gleichbedeutend mit einer Gasfeder.

Die Griffeinrichtung kann wenigstens einen, aber auch zwei oder mehrere Handgriffe aufweisen.

Bei einer bevorzugten Ausführungsform der Erfindung ist zwischen der Griffeinrichtung und dem Schwingungserreger ein elastischer Anschlag vorgesehen. Wenigstens ein Teil der zwischen der Griffeinrichtung und dem Schwingungserreger wirkenden Kraft kann über den Anschlag übertragen werden, wenn die Federsteifigkeit der Federeinrichtung nicht ausreicht, um die gesamte Kraft zu übertragen. Der Anschlag entspricht somit einem klassischen Federelement (z. B. einer Gummifeder oder einem Schaumelement). Er überträgt jedoch nur Kräfte in einer Richtung. Damit kann sichergestellt werden, dass z. B. die Andrück- bzw. Haltekraft des Bedieners notfalls von der Griffeinrichtung direkt über den Anschlag auf den Schwingungserreger übertragen werden kann. Der elastische Anschlag stellt sicher, dass auch in diesem Fall eine - wenn auch geringere - Schwingungsentkopplung möglich ist. Selbstverständlich kann auch ein zweiter Anschlag vorgesehen werden, zur Aufnahme von Kräften in der Gegenrichtung, insbesondere, wenn das Arbeitsgerät vom Bediener schnell entlastet wird oder der abstützende Untergrund unter Einwirkung der Andrückkraft plötzlich nachgibt.

Die von der Erfindung betroffenen Arbeitsgeräte, insbesondere Hämmer, werden häufig in staubiger Umgebung eingesetzt (z. B. bei Abbrucharbeiten).
Die für die Füllung der Luftfeder angesaugte Luft sollte daher zumindest durch einen Filter gereinigt werden. Wegen des großen Staubanteils ist jedoch damit zu rechnen, dass diese Filter schnell belegt sein werden, was bei ungenügender Wartung zum Verstopfen bzw. Drosseln des Ansaugluftstroms für die Luftfeder, aber auch zum Durchlassen von größeren Staubmengen führen kann. In diesem Fall ist mit einem erhöhten Verschleiß, insbesondere auf Grund schiebender Relativbewegungen, zu rechnen. Daher ist es vorteilhaft, wenn die aus der Luftfeder abgelassene Luft in einem weitgehend abgeschlossenen Raum, z. B. einem Balg oder einem Filterbeutel, zumindest teilweise gesammelt und von dort für das Wiederauffüllen der Luftfeder wiederverwendet werden kann. Die Ablassöffnung aus der Luftfeder sowie die Ansaugöffnung der Luftpumpe können dann in diesen Raum münden.

Bei einer weiteren bevorzugten Ausführungsform ist dementsprechend die Luft für die Luftfeder aus einem Luftspeicher zuführbar. Besonders vorteilhaft ist es dabei, wenn die aus der Luftfeder abgelassene Luft in den Luftspeicher rückführbar ist. Das bedeutet, dass die Luft in dem als Zwischenreservoir dienenden Luftspeicher gepuffert werden kann, bevor sie wieder über die Luftpumpe unter Druck in die Luftfeder eingeblasen wird. Auf diese Weise ist es möglich, den Austausch der für die Luftfeder vorgesehenen Luft mit der Umgebungsluft gering zu halten, um so eine Verunreinigung, z. B. durch Staub, zu minimieren. Es wird somit ein im Wesentlichen geschlossener Luftkreislauf erreicht, bei dem lediglich die meist unvermeidbaren Leckverluste durch Frischluft von außen kompensiert werden müssen.

Als Luftspeicher bzw. Zwischenreservoir eignet sich z. B. ein Hohlraum, insbesondere ein Balg order ein Ballon, der sein Volumen der erforderlichen Luftmenge anpassen kann.

Die ständige Kompression und Dekompression der Luft (des Gases) durch die Schwingungseinleitung erzeugt Verluste in der Luftfeder, die zu einer Erwärmung der Luft (des Gases) führen. Die Verlustwärme muss über die Wände der Luftfeder abgeführt werden. Daher kann es zweckmäßig sein, auf der Innen- und Aussenfläche des die Luftfeder umgebenden Raumes Kühlrippen vorzusehen.

Diese und weitere Merkmale der Erfindung werden nachfolgend anhand von Beispielen unter Zuhilfenahme der begleitenden Figuren näher erläutert.

Es zeigen:
- **Fig. 1**: schematisch eine geschnittene Seitenansicht eines erfindungsgemäßen Arbeitsgeräts;
- **Fig. 2**: das Arbeitsgerät aus Fig. 1, mit teilweise aufgeschnittenem Schlagwerk und erfindungsgemäßem Aktor;
- **Fig. 3**: eine Ausschnittsvergrößerung aus Fig. 2;
- **Fig. 4**: eine Ausschnittsvergrößerung einer weiteren Ausführungsform; und
- **Fig. 5**: einen schematischen Schnitt durch ein Arbeitsgerät mit der erfindungsgemäßen Vorrichtung zur Schwingungsisolation eines Handgriffs.

Fig. 1 zeigt am Beispiel eines Bohr- und/oder Schlaghammers den prinzipiellen Aufbau des erfindungsgemäßen Arbeitsgeräts. Eine erste Einheit 1 und eine zweite Einheit 2 sind über eine Schwingungsisoliereinrichtung 3 miteinander verbunden.

Die Schwingungsisoliereinrichtung 3 weist einen Aktor 4 sowie eine Federeinrichtung 5 auf.

Weiterhin sind zwischen der ersten Einheit 1 und der zweiten Einheit 2 Führungselemente 6 angeordnet, die ein Verkanten der beiden Einheiten 1, 2 vermeiden sollen. Die Führungselemente 6 können aus Gummi bzw. Kunststoff bestehen und insofern ebenfalls zur Schwingungsisolierung beitragen.

In der ersten Einheit 1 ist in bekannter Weise - daher im Einzelnen nicht dargestellt - ein Antriebsmotor angeordnet, der über eine Kurbelwelle einen in Fig. 2 erkennbaren Antriebskolben 7 hin- und herbewegt. Vor dem Antriebskolben 7, d. h. in einer Arbeitsrichtung A, ist ein nicht dargestellter Schlagkolben angeordnet. Durch die Bewegung des Antriebskolbens 7 bildet sich zwischen dem Antriebskolben 7 und dem Schlagkolben eine Luftfeder 8 aus, die wiederum den Schlagkolben antreibt, so dass er gegen ein nicht dargestelltes Werkzeugende bzw. einen zwischengeschalteten Döpper aufschlägt. Die Funktionsweise derartiger Luftfederschlagwerke ist bekannt, so dass sich an dieser Stelle eine weitergehende Darlegung erübrigt.

An der zweiten Einheit 2 ist am hinteren Ende ein Handgriff 9 ausgebildet.

Da die Fig. 2 und 3 im Wesentlichen die gleiche Darstellung betreffen, werden sie nachfolgend gemeinsam beschrieben.

Der Aktor 4 weist einen Druckluftspeicher 10, eine Handgriff-Luftfeder 11 sowie einen Handgriffkolben 12 auf. Bestandteil des Aktors ist weiterhin eine Ventileinrichtung, die ein Einlassventil 13 und ein Auslassventil 14 umfasst. Das Einlassventil 13 und das Auslassventil 14 bestehen im Wesentlichen aus einer in einen Zylinder eingefrästen Nut, der eine geschlossene Zylinderfläche gegenübersteht. Die Funktion wird später noch detaillierter erläutert.

Der Druckluftspeicher 10 ist darüber hinaus mit einem Einlassrückschlagventil 15 und einem Auslassrückschlagventil 16 ausgestattet.

Der Handgriffkolben 12 ist mit dem Handgriff 9 in Axialrichtung formschlüssig verbunden. Zum Ausgleich von eventuellen Fluchtungsfehlern, Seitbewegungen oder Winkelfehlern ist ein ringförmiges Gummi- bzw. Schaumelement 17 vorgesehen. In jedem Fall ist sichergestellt, dass die Axialbewegung des Handgriffkolbens 12 exakt auf den Handgriff 9 übertragen wird, und umgekehrt.

Nachfolgend wird die Funktionsweise erläutert:

Im Betrieb saugt der Antriebskolben 7 bei einer Vorwärtsbewegung in Arbeitsrichtung A Luft aus der Umgebung über ein Rückschlagventil 18 in einen Rückraum 19 an. Bei der nachfolgenden Rückbewegung des Antriebskolbens 7 entgegen der Arbeitsrichtung A wird die Luft aus dem Rückraum 19 über das Einlassrückschlagventil 15 in den Druckluftspeicher 10 gepresst. Bei der wiederum nachfolgenden Vorwärtsbewegung des Antriebskolbens 7 wird dann erneut Luft über das Rückschlagventil 18 angesaugt. Sofern in dem Druckluftspeicher 10 ein Überdruck entsteht, kann dieser über das Auslassrückschlagventil 16 abgebaut werden.

Wenn jetzt der Bediener den Hammer am Handgriff 9 gegen ein zu bearbeitendes Gestein andrückt, bewegt sich der Handgriff 9 relativ zu der ersten Einheit 1 nach vorne in Arbeitsrichtung A. Dadurch dringt auch der Handgriffkolben 12 mit einem Stößel 20 tiefer in den Druckluftspeicher 10, bis über eine Nut 13a des Einlassventils 13 eine kommunizierende Verbindung zwischen dem Druckluftspeicher 10 und der Handgriff-Luftfeder 11 hergestellt wird. Darüber kann Druckluft aus dem Druckluftspeicher 10 in die Handgriff-Luftfeder 11 einströmen, die unter anderem gegen eine Kolbenfläche 21 wirkt und schließlich den Handgriffkolben 12 zusammen mit dem Handgriff 9 und der zweiten Einheit 2 wieder zurück, entgegen der Arbeitsrichtung A, bewegt. Dadurch lässt sich in sehr kurzer Zeit die störende Relativbewegung zwischen erster Einheit 1 und zweiter Einheit 2 kompensieren.

Wenn der Bediener mit noch höherer Betriebskraft gegen den Handgriff 9 drückt, wird das oben beschriebene Verfahren wiederholt.

Entastet der Bediener hingegen den Handgriff 9 oder hebt er gar das Arbeitsgerät am Handgriff 9 ab, bewegt sich der Handgriff 9 mit der zweiten Einheit 2 relativ zu der ersten. Einheit 1 nach hinten, entgegen der Arbeitsrichtung A. Folglich gleitet auch der Handgriffkolben 12 zurück und gibt schließlich die Nut 14a am Auslassventil 14 frei, so dass Druckluft aus der Handgriff-Luftfeder 11 in die Umgebung ausströmen kann, bis die Druckluft in der Handgriff-Luftfeder 11 vollständig abgebaut ist.

Die zweite Einheit 2 ist an der ersten Einheit darüber hinaus durch nicht dargestellte Anschläge, z. B. auch über die Führungselemente 6, gesichert, um ein vollständiges Lösen der zweiten Einheit 2 zu vermeiden. Die Anschläge gewährleisten, dass das Auslassventil 14 geöffnet wird, ohne dass der Handgriffkolben 12 vollständig aus seiner Führung herausgleitet.

Aufgrund der kompressiblen Eigenschaften der Druckluft in der Handgriff-Luftfeder 11 ist der Aktor 4 bereits in der Lage, Schwingungen in erheblichem Maße zu isolieren. Zusätzlich ist bei der in den Fig. 1 bis 3 dargestellten Ausführungsform die Federeinrichtung 5 in Form einer Schraubenfeder mit weicher Federkennlinie angeordnet. Ohne den Aktor 4 würde die Federeinrichtung 5 bereits bei geringer Betriebskraft am Handgriff 9 vollständig zusammengedrückt, so dass sie keine schwingungsisolierende Wirkung mehr hätte. Mit Hilfe des Aktors 4 ist es aber möglich, die in den Figuren gezeigte Relativstellung zwischen der ersten Einheit 1 und der zweiten Einheit 2 aufrechtzuerhalten, so dass die Federeinrichtung 5 immer noch einen ausreichenden Federweg bereitstellen kann. Dieser Federweg ist geeignet, die in der ersten Einheit 1 erzeugte Schwingung wirksam von dem Handgriff 9 zu isolieren.

Fig. 4 zeigt eine zweite Ausführungsform der Erfindung. Während in den Fig. 2 und 3 eine rein mechanische Lösung dargestellt wurde, betrifft Fig. 4 eine mechatronische Realisierung der Erfindung. Sofern im Wesentlichen gleiche Bauelemente wie bei den Fig. 2 und 3 eingesetzt werden, werden auch die gleichen Bezugszeichen verwendet. Auf eine erneute Beschreibung dieser Bauelemente kann verzichtet werden.

Ein wesentlicher Unterschied ist in der Ventileinrichtung zu finden: Der Luftstrom zu und von der Handgriff-Luftfeder 11 wird mit Hilfe von durch eine nicht darstellte Steuerung ansteuerbaren Ventilen, nämlich einem Einlassventil 22 und einem Auslassventil 23 sichergestellt.

Die Steuerung erhält eine wesentliche Information von einem Sensor 24, mit dem die Relativstellung zwischen der ersten Einheit 1 und der zweiten Einheit 2 erfasst wird. Bei dem Sensor 24 kann es sich um einen beliebigen Näherungssensor, z. B. um einen Hall-Sensor, handeln. Der Sensor 24 sollte so ausgebildet sein, dass er die Relativstellung der beiden Einheiten 1, 2 wenigstens in dem angestrebten optimalen Bereich erfasst.

Sofern die Steuerung mit Hilfe des Sensors 24 eine Verlagerung der zweiten Einheit 2 aufgrund einer am Handgriff 9 wirkenden Betriebskraft feststellt, bewirkt sie durch entsprechendes Ansteuern des Einlassventils 22 oder des Auslassventils 23 eine Änderung der Steifigkeit der Handgriff-Luftfeder 11. Dementsprechend verlagern sich der Handgriffkolben 12 und der Handgriff 9 in der gewünschten Weise.

Die Steuerung ist in der Lage, einen gewissen Schwankungsbereich zuzulassen, der im Wesentlichen von dem zur Verfügung stehenden Federweg der Federeinrichtung 5 abhängt.

Die von der Steuerung bestimmte Stellfrequenz des Aktors kann kleiner sein als die Frequenz der in der ersten Einheit erzeugten Schwingung. Dadurch sind die Anforderungen an die Steuerung und die Bauelemente des Aktors vergleichsweise gering. Es ist aber auch möglich, die Stellfrequenz des Aktors höher zu wählen als die Schwingungsfrequenz. Dann wäre der Aktor in der Lage, der Schwingung aktiv entgegenzuwirken. Dies setzt jedoch eine entsprechend schnelle Steuerung und schnelle Ventile 23, 24 voraus.

Figur 5 zeigt einen schematischen Schnitt durch ein Arbeitsgerät mit der erfindungsgemäßen Vorrichtung zur Schwingungsisolation eines Handgriffs.

In Figur 5 wird ein Schnitt durch einen oberen bzw. hinteren, von einem Werkzeug abgewandten Teil eines als Arbeitsgerät dienenden Schlaghammers gezeigt.

Die erfindungsgemäße Vorrichtung eignet sich besonders für handgehaltene Arbeitsgeräte, bei denen Schwingungen oder Stöße erzeugt werden, um die gewünschte Arbeitswirkung zu erreichen. Hierbei kommt es darauf an, dass der das Arbeitsgerät führende bzw. haltende Bediener vor den Schwingungen und Stößen geschützt wird.

Ein Schwingungserreger 31 ist in der Figur 5 lediglich schematisch als Gehäusekasten dargestellt. Er weist unter anderem z. B. einen Antrieb, wie einen Elektro- oder Verbrennungsmotor, sowie eine Bewegungswandeleinrichtung auf. Die Bewegungswandeleinrichtung wandelt die üblicherweise als Drehbewegung vom Antrieb erzeugte Bewegung in eine für den jeweiligen Anwendungszweck geeignete langsamere Drehbewegung oder auch oszillierende Hin- und Herbewegung um. So ist es z. B. üblich, die Bewegungswandeleinrichtung als Getriebe mit einem Kurbeltrieb auszuführen, der ein Schlagwerk antreibt. Von dem Schlagwerk werden mit Hilfe eines Schlagkolbens Stöße erzeugt, die auf ein Werkzeug, z. B. einen Meißel, geleitet werden.

Außer dem in Figur 5 gezeigten Schlaghammer eignet sich die Erfindung typischerweise auch für Bohrhämmer oder Stampfer oder andere Arbeitsgeräte, bei denen eine Schwingungsentkopplung des Handgriffs sinnvoll ist.

Als Schwingungserreger 31 wird somit der Teil des Arbeitsgeräts bezeichnet, in dem Vibrationen oder Stöße generiert werden. Der Begriff steht stellvertretend für verschiedene Konstellationen, die je nach Typ des Arbeitsgeräts vom Fachmann gewählt werden können.

Der Schwingungserreger 31 ist mit einer in der Figur 5 als Griffhaube ausgeführten Griffeinrichtung 32 gekoppelt. Die Griffeinrichtung 32 kann den Schwingungserreger 31 teilweise umgeben, wie in der Figur 5 gezeigt. Sie kann aber auch räumlich getrennt von dem Schwingungserreger 31 vorgesehen sein.

Die Griffeinrichtung 32 ist relativ zu dem Schwingungserreger 31 wenigstens entlang einer Hauptrichtung A beweglich. Hierfür ist eine in der Figur 5 nicht gezeigte, an sich bekannte Führung (z. B. mittels Parallelschwingen) zwischen der Griffeinrichtung 32 an dem Schwingungserreger 31 vorgesehen. Darüber hinaus kann die Griffeinrichtung 32 auch in anderen, von der Hauptrichtung A abweichenden Richtungen relativ zu dem Schwingungserreger 31 beweglich sein, wenn dies technisch nicht verhinderbar oder gar gewünscht ist.

An der Griffeinrichtung 32 sind zwei Handgriffe 33 vorgesehen, an denen der Bediener das Arbeitsgerät halten und führen kann. Für die Gestaltung der Handgriffe 33 sind ebenfalls zahlreiche Varianten bekannt. Bei einem Bohrhammer z. B. kann statt den beiden Handgriffen 33 ein einzelner Handgriff in Form eines Pistolen- oder Spatenhandgriffs zum Einsatz kommen.

An dem Schwingungserreger 31 ist ein Luftfederkolben 34 befestigt. Der Luftfederkolben wird von einem durch einen Teil der Wandung der Griffeinrichtung 32 gebildeten Federzylinder 35 umschlossen, so dass sich in einem Hohlraum zwischen dem Luftfederkolben 34 und dem Federzylinder 35 eine Luftfederkammer 36 ausbildet, die die eigentliche Luftfeder 37 aufnimmt. Es ist erkennbar, dass der Luftdruck in der Luftfeder 37 steigt, wenn die Griffeinrichtung 32 in Richtung A näher an den Schwingungserreger 31 angedrückt wird. Der Luftfederkolben 34, der Federzylinder 35, die Luftfederkammer 36 und die Luftfeder 37 bilden zusammen eine Federeinrichtung 38.

Auf der Oberseite des Luftfederkolbens 34 ist ein elastischer Anschlag 39 vorgesehen, gegen den die Griffeinrichtung 32 anschlagen kann, wenn die in Richtung A ausgeübte Kraft so groß ist, dass die Luftfeder 37 vollständig komprimiert wird bzw. wenn die Luftfeder 37 zu wenig Luft enthält, um eine ausreichende Federwirkung zu gewährleisten. Der elastische Anschlag 39 stellt sicher, dass eine gewisse Schwingungsisolation der Griffeinrichtung 32 auch dann gewährleistet ist, wenn die Griffeinrichtung 32 über den Anschlag 39 in direktem Kontakt mit dem Luftfederkolben 34 und damit dem Schwingungserreger 31 steht.

An dem Schwingungserreger 31 ist weiterhin ein Pumpkolben 40 vorgesehen, der von einem als Pumpzylinder 41 dienenden Teil der Wandung der Griffeinrichtung 32 umschlossen ist. Der Pumpzylinder 41 umschließt dem Pumpkolben 40 derart, dass eine Pumpkammer 42 ausgebildet wird. Dadurch wird eine Luftpumpe 43 gebildet.

Über ein Einwegventil bzw. erstes Rückschlagventil 44 kann Luft aus der Umgebung des Arbeitsgeräts in die Pumpkammer 42 einströmen, wenn sich die Griffeinrichtung 32 von dem Schwingungserreger 31 wegbewegt und sich dadurch das Volumen der Pumpkammer 42 vergrößert. Der dabei entstehende Unterdruck saugt die Luft über das erste Rückschlagventil 44 in die Pumpkammer 42.

Wenn hingegen die Griffeinrichtung 32 in Richtung A gegen den Schwingungserreger 31 bewegt wird, verkleinert sich das Volumen der Pumpkammer 42, so dass die unter Druck stehende Luft über ein zweites Rückschlagventil 45 und eine Einlassöffnung 46 in die Luftfederkammer 36 einströmen kann. Eine Rückströmung der Luft in die Umgebung wird durch das erste Rückschlagventil 44 verhindert. Dadurch wird der Luftdruck in der Luftfederkammer 36 vergrößert und die Steifigkeit der Luftfeder 37 erhöht.

Da der Schwingungserreger 31 im Wesentlichen kontinuierliche Schwingungen oder kontinuierlich wiederkehrende Stöße und daraus resultierende Schwingungen erzeugt, hat der Schwingungserreger 31 die Neigung, sich ständig hin- und herzubewegen. Die vom Bediener gehaltene Griffeinrichtung 32 hingegen sollte möglichst ortsfest bleiben. Dadurch entsteht im Betrieb des Arbeitsgeräts eine kontinuierliche Relativbewegung zwischen der Griffeinrichtung 32 und dem Schwingungserreger 31, die mit Hilfe der Luftpumpe 43 einen über einen gewissen Zeitraum gemittelt konstanten Luftstrom erzeugt.

Der Zuluftstrom in die Luftfederkammer 36 kommt dann zum Erliegen, wenn der von der Luftpumpe 43 erzeugte Luftdruck nicht höher ist als der in der Luftfederkammer 36 herrschende Druck. Dann allerdings hat die Luftfeder 37 ihre maximal mögliche Steifigkeit erreicht. Die Luftpumpe 43 und die Federeinrichtung 38 sind dementsprechend so auszulegen, dass auch bei theoretischer Maximalbeanspruchung (maximale, vom Bediener in Richtung A aufgebrachte Kraft) eine Trennung zwischen, der Griffeinrichtung 32 und dem Schwingungserreger 31 gewährleistet ist, so dass die im Schwingungserreger 31 entstehenden Schwingungen nur über die Luftfeder 37, jedoch nicht über weitere Festkörperkontakte, auch nicht über den Anschlag 39, auf die Griffeinrichtung 32 übertragen werden können.

In der Wandung der Griffeinrichtung 32 ist eine Auslassöffnung 47 ausgebildet. Die Auslassöffnung 47 ist derart positioniert, dass sie je nach Relativstellung zwischen der Griffeinrichtung 32 und dem Schwingungserreger 31 von dem als Schieber dienenden Luftfederkolben 34 abgedeckt oder nicht abgedeckt wird. Wie in der Figur erkennbar, deckt der Luftfederkolben 34 die als Ventilöffnung dienende Auslassöffnung 47 dann ab, wenn die Griffeinrichtung 32 über einen bestimmten Punkt an den Schwingungserreger 31 angenähert wurde. Dies wird insbesondere dann der Fall sein, wenn der Bediener mit entsprechend großer Halte- bzw. Andrückkraft in Richtung A drückt.

In diesem Fall wird der Luftdruck in der Luftfeder 37 durch die kontinuierliche Zuluft aus der Luftpumpe 43 so lange erhöht, bis die Luftfeder 37 stark genug ist, die Griffeinrichtung 32 gegen die Andrückkraft des Bedieners und damit gegen die Richtung A zurückzudrücken. Dabei wird die Griffeinrichtung 32 so lange zurückbewegt, bis der Luftfederkolben 34 die Auslassöffnung 47 zumindest teilweise wieder freigibt. Dann nämlich kann Luft aus der Luftfeder 37 über die Auslassöffnung 47 in die Umgebung ausströmen, so dass sich der Luftdruck in der Luftfeder 37 wieder vermindert. Durch das Reduzieren des Luftdrucks in der Luftfeder 37 wiederum kann sich die Griffeinrichtung 32 wieder näher zu dem Schwingungserreger 31 bewegen.

Auf diese Weise wird eine als Feder-Regelungseinrichtung dienende Regelung gewährleistet, aufgrund der die Relativstellung zwischen der Griffeinrichtung 32 und dem Schwingungserreger 31 auch bei sich ändernden äußeren, im Wesentlichen statischen Kräften, wie z. B. der Haltekraft des Bedieners, stets in einem definierten Arbeitsbereich, vorzugsweise sogar in einer Sollstellung, gehalten wird. Die Sollstellung wird meist einer Stellung entsprechen, bei der der Luftfederkolben 34 in der in der Figur gezeigten Weise die Auslassöffnung 47 teilweise abdeckt. Dann wird sich ein Gleichgewicht zwischen dem Zuluftstrom aus der Luftpumpe 43 und dem Abluftstrom über die Auslassöffnung 47 einstellen, so dass die von der Luftfeder 37 erzeugte Federkraft der von außen einwirkenden Kraft entspricht.

Als Sollstellung für die Regelung der Luftfeder 37 eignet sich besonders eine Mittelstellung, in der etwa gleiche Bewegungswege der Griffeinrichtung 32 zu dem Schwingungserreger 31 hin und von dem Schwingungserreger 31 weg gewährleistet sind. Dadurch kann der Schwingungserreger 31 gut relativ zu der Griffeinrichtung 32 schwingen.

Die Regelung der Luftfeder 37 weist eine gewisse, gewollte Trägheit auf. Insbesondere sind die Schwingungsfrequenzen des Schwingungserregers deutlich größer als die Frequenzen der Regelungsgeschwindigkeit, so dass die Schwingungen keine oder eine nur vernachlässigbare Änderung der Federsteifigkeit der Luftfeder 37 bewirken. Die Federeigenschaften werden somit vorwiegend bzw. ausschließlich durch die von außen auf die Griffeinrichtung 32 und damit den Schwingungserreger 31 wirkende Kraft, vor allem durch die Haltekraft des Bedieners, verändert.

Dementsprechend kompensiert die Luftfeder 37 die höherfrequenten Schwingungen des Schwingungserregers 31, so dass eine wirkungsvolle Schwingungsisolation der Griffeinrichtung 32 stattfindet.

Bei einer anderen, in der Figur 5 nicht gezeigten Ausführungsform der Erfindung ist der Abluftstrom aus der Luftfeder 37 konstant, während der Zuluftstrom von der Luftpumpe entsprechend gesteuert bzw. geregelt ist, um die gewünschte Veränderung der Federeigenschaften der Luftfeder 37 zu erreichen.

Bei einer wiederum anderen Ausführungsform ist es möglich, sowohl den Zuluftstrom als auch den Abluftstrom zu regeln.

Anstelle der oben beschriebenen Luftpumpe sind auch andere Lösungen denkbar, mit denen Luft mit einem bestimmten Druckwert erzeugt werden kann. So ist es z. B. möglich, die Druckluft direkt im Schwingungserreger 31, z. B. von dem dort vorgesehenen Antrieb, zu erzeugen. Dazu eigenen sich z. B. entsprechende Lüfterräder.

Bei einer anderen Variante ist zwischen dem Schwingungserreger 31 und der Griffeinrichtung 32 ein beweglicher Massenschwinger angeordnet, der durch die Schwingungen des Schwingungserregers hin- und herbewegt wird.

Selbstverständlich kann die Zuordnung der zu der Federeinrichtung 38 und der Luftpumpe 43 gehörenden Bauelemente zu der Griffeinrichtung 32 und dem Schwingungserreger 31 auch einfach vertauscht werden. Die erzielbare Wirkung bleibt unverändert.

Besonders vorteilhaft ist es, wenn die Luftfeder 37 im Leerlauf des Arbeitsgeräts eine erhöhte Steifigkeit aufweist. Insbesondere bei dem in der Figur 5 gezeigten Hammer besteht beim Ansetzen an eine neue Bohrstelle die Gefahr, dass der Hammer von der Ansetzstelle wegspringt. Wenn die Luftfeder 37 im Leerlaufbetrieb entsprechend steif ist, kann der Bediener den Hammer besser führen und die Anbohrung vornehmen. Dazu kann z. B. der Luftfederkolben 34 so gestaltet werden, dass er in einer Relativstellung, bei der die Griffeinrichtung 32 weit entfernt, also zurückgeschoben zu dem Schwingungserreger 31 steht, die Auslassöffnung 47 abdeckt. Erst beim Andrücken der Griffeinrichtung 32 gegen den Schwingungserreger 31 gibt der Luftfederkolben 4 die Auslassöffnung 47 frei, so dass die Steifigkeit der Luftfeder 37 zunächst deutlich reduziert wird. Dadurch kann die Griffeinrichtung 32 in die gewünschte Sollstellung (z. B. Mittelstellung) gelangen, bevor der Luftfederkolben 34 die Auslassöffnung 47 wieder in der oben beschriebenen Weise verschließt. Um diese Ansteuerung zu realisieren, können in Seitenwänden des Luftfederkolbens 34 entsprechende Steuernuten vorgesehen sein, die je nach Relativstellung die Luftfeder 37 mit der Auslassöffnung 47 verbinden.

Dadurch, dass die Haltekraft des Bedieners, insbesondere die Andrückkraft und die vom Arbeitsgerät verursachte und vom Bediener zu haltende Gewichtskraft ausgeregelt werden, kann der Arbeitspunkt der Federkennlinie der Luftfeder 37 stets in einem Bereich gehalten werden, der ein größtmögliches Schwingen des Schwingungserregers 31 relativ zu der Griffeinrichtung 32 zulässt. Dadurch werden die Schwingungen und Stöße wirksam von der Griffeinrichtung 32 isoliert.

Generell besteht das Problem, dass bei einer Frischluftzufuhr über das Rückschlagventil 44 Staub und Verschmutzungen in das Innere des Geräts, insbesondere in die Luftpumpe 43, eine entsprechende alternative Luftdrukkerzeugungseinrichtung oder in die Luftfeder 37 selbst gelangen kann. Um dies zu vermeiden, ist es anzustreben, die Luft, die die Luftfeder 37 über die Auslassöffnung 47 verlassen hat, in einem geschlossenen Kreislauf der Luftpumpe 43 bzw. einer anderen Luftdruckerzeugungseinrichtung zuzuführen, wodurch die Luft dann wieder in die Luftfeder 37 gepumpt werden kann. Auf diese Weise wird eine Luftrückführung erreicht, bei der lediglich die durch Leckverluste entwichene Luft ersetzt werden muss. Im Wesentlichen kann aber durch die Rückführung immer wieder die gleiche Luft für die Luftfeder 37 verwendet werden.

Ein erfindungsgemäßes Arbeitsgerät weist somit eine zwischen der vibrierenden ersten Enheit und der ruhig zu stellenden zweiten Einheit (z. B. Handgriff) eine Luftfeder auf. Die Federeigenschaften der Luftfeder können in vorteihafter Weise dadurch verändert werden, dass der Füllungsgrad der Luftfeder bzw. der Luftdruck in der Luftfeder verändert werden können. Dafür wurden oben Vorschläge für Luftdruckerzeugungseinrichtungen sowie für Federregelungseinrichtungen beschrieben. In besonders vorteihafter Weise kann entweder der Antrieb des Arbeitsgeräts, z. B. über einen Antriebskolben des Luftfederschlagwerks, die erforderliche Luftdruckerzeugung ermöglichen. Alternativ dazu kann die schwingende Relativbewegung zwischen der ersten und der zweiten Einheit genutzt werden, um daraus eine Pumpbewegung für die Förderung der Luft und die Drucklufterzeugung abzuleiten. Insbesondere über einfache mechanische Regeleinrichtungen ist es möglich, den Luftdruck in der Luftfeder bzw. deren Luftfüllung stets den Gegebenheiten, also vor allem der vom Bediener aufgebrachten Andrückkraft, anzupassen.

## Patentansprüche

1. Handgehaltenes Arbeitsgerät, mit
- einer im Betrieb durch eine Schwingung angeregten ersten Einheit (1);
- einer gegenüber der ersten Einheit (1) wenigstens in einer Arbeitsrichtung (A) relativ beweglichen zweiten Einheit (2); und mit
- einer wirkungsmäßig zwischen der ersten (1) und der zweiten Einheit (2) angeordneten Schwingungsisoliereinrichtung (3);
wobei die Schwingungsisoliereinrichtung (3) wenigstens einen Aktor (4) zum Erzeugen einer Stellkraft aufweist, mit der eine in der Arbeitsrichtung (A) zwischen der ersten (1) und der zweiten (2) Einheit wirkende Betriebskraft wenigstens teilweise kompensierbar ist, und wobei der Aktor (4) pneumatisch betrieben wird;
**dadurch gekennzeichnet, dass**
- der Aktor (4) eine Handgriff-Luftfeder (11) aufweist, deren Füllung mit Druckluft veränderbar ist; und dass
- parallel zu dem Aktor (4) zwischen der ersten (1) und der zweiten Einheit (2) eine Federeinrichtung (5) angeordnet ist.

2. Handgehaltenes Arbeitsgerät, mit
- einer im Betrieb durch eine Schwingung angeregten ersten Einheit (1);
- einer gegenüber der ersten Einheit (1) wenigstens in einer Arbeitsrichtung (A) relativ beweglichen zweiten Einheit (2); und mit
- einer wirkungsmäßig zwischen der ersten (1) und der zweiten Einheit (2) angeordneten Schwingungsisoliereinrichtung (3);
wobei die Schwingungsisoliereinrichtung (3) wenigstens einen Aktor (4) zum Erzeugen einer Stellkraft aufweist, mit der eine in der Arbeitsrichtung (A) zwischen der ersten (1) und der zweiten (2) Einheit wirkende Betriebskraft wenigstens teilweise kompensierbar ist, und wobei der Aktor (4) pneumatisch betrieben wird;
**dadurch gekennzeichnet, dass**
- der Aktor (4) eine Handgriff-Luftfeder (11) aufweist, deren Füllung mit Druckluft veränderbar ist; und dass
- die Schwingungsisolierwirkung im Wesentlichen durch die Handgriff-Luftfeder (11) erfolgt.

3. Arbeitsgerät nach Anspruch 1 oder 2, **dadurch gekennzeichnet, dass**
- das Arbeitsgerät ein Bohr- und/oder Schlaghammer ist;
- die zweite Einheit (2) einen Handgriff (9) aufweist;
- in der ersten Einheit (1) ein Luftfederschlagwerk vorgesehen ist, mit einem von einem Motor angetriebenen Antriebskolben (7) zum Antreiben eines Schlagkolbens mittels einer zwischen dem Antriebskolben (7) und dem Schlagkolben erzeugbaren Luftfeder (8); und dass
- der Antriebskolben (7) zum Erzeugen von Druckluft zum Speisen des Aktors (4) ausgebildet ist.

4. Arbeitsgerät nach Anspruch 3, **dadurch gekennzeichnet, dass** der Aktor (4) einen von dem Antriebskolben (7) mit Druckluft befüllbaren Druckluftspeicher (10) aufweist.

5. Arbeitsgerät nach Anspruch 4, **dadurch gekennzeichnet, dass**
- der Aktor (4) den Druckluftspeicher (10), eine Ventileinrichtung (13, 14; 22, 23), die Handgriff-Luftfeder (11) und einen Handgriffkolben (12) aufweist;
- der Druckluftspeicher (10) über die Ventileinrichtung (13, 14; 22, 23) mit der Handgriff-Luftfeder (11) verbindbar ist; und dass
- die Handgriff-Luftfeder (11) auf den Handgriffkolben (12) wirkt, der mit dem Handgriff (9) verbunden ist.

6. Arbeitsgerät nach Anspruch 5, **dadurch gekennzeichnet, dass** die Ventileinrichtung (13, 14; 22, 23) derart ausgebildet ist, dass, wenn der Handgriffkolben (12) ein die Handgriff-Luftfeder (11) umschreibendes Volumen über ein vorgegebenes Maß verkleinert, Druckluft aus dem Druckluftspeicher (10) in die Handgriff-Luftfeder (11) nachführbar ist, um das vorgegebene Maß für das Volumen der Handgriff-Luftfeder (11) wieder zu erreichen.

7. Arbeitsgerät nach Anspruch 5 oder 6, **dadurch gekennzeichnet, dass** die Ventileinrichtung ein Auslassventil (14) aufweist zum Auslassen von Druckluft aus der Handgriff-Luftfeder (11), wenn das Volumen der Handgriff-Luftfeder (11) aufgrund einer Verlagerung des Handgriffkolbens (12) einen vorgegebenen Maximalwert übersteigt.

8. Arbeitsgerät nach einem der Ansprüche 1 bis 7, **dadurch gekennzeichnet, dass** ein Sensor (24) vorgesehen ist, zum Bestimmen der Relativstellung der ersten (1) und der zweiten Einheit (2).

9. Arbeitsgerät nach Anspruch 8, **dadurch gekennzeichnet, dass**
- der Sensor (24) und die Ventileinrichtung (22, 23) mit einer Steuerung verbunden sind; und dass
- die Ventileinrichtung (22, 23) durch die Steuerung derart ansteuerbar ist, dass in der Handgriff-Luftfeder (11) ein derartiger Druckluftzustand herrscht, dass die von dem Sensor (24) erfassten Relativstellungen (1) der ersten und der zweiten Einheit (2) in einem vorgegebenen Schwankungsbereich gehalten werden.

10. Arbeitsgerät nach einem der Ansprüche 1 bis 9, **dadurch gekennzeichnet, dass** die Federeinrichtung (5) eine weichere Federkennlinie als der Aktor (4) aufweist.

11. Arbeitsgerät nach einem der Ansprüche 1 bis 9, **dadurch gekennzeichnet, dass** die Federeinrichtung (5) eine Federsteifigkeit aufweist, die wenigstens so groß ist, dass durch die Federeinrichtung (5) die Bewegung einer Amplitude der Schwingung aufnehmbar ist, ohne dass ein Blocksetzen der Federeinrichtung auftritt.

12. Arbeitsgerät nach einem der Ansprüche 2 bis 11, **dadurch gekennzeichnet, dass** die von dem Aktor (4) erzeugte Stellkraft zyklisch veränderbar ist, wobei die Änderung mit der gleichen Frequenz erfolgt, mit der sich der Antriebskolben (7) bewegt.

13. Arbeitsgerät nach einem der Ansprüche 1 bis 11, **dadurch gekennzeichnet, dass** eine maximale Stellfrequenz des Aktors (4) kleiner ist als eine Frequenz der in der ersten Einheit (1) erzeugten Schwingung.

14. Arbeitsgerät nach Anspruch 1 oder einem der Ansprüche 5 bis 13, jedoch nicht rückbezogen auf die Ansprüche 3 oder 4, **dadurch gekennzeichnet, dass** eine von einem Motor des Arbeitsgeräts angetriebene Drucklufterzeugungseinrichtung vorgesehen ist, zum Erzeugen von Druckluft für den Aktor (4).

15. Arbeitsgerät nach einem der Ansprüche 1 bis 14, **dadurch gekennzeichnet, dass** die Stellkraft des Aktors (4) derart einstellbar ist, dass ein Schwankungsbereich für die durch unterschiedliche Betriebskräfte verursachten Relativstellungen zwischen der ersten (1) und der zweiten Einheit (2) sichergestellt ist, der kleiner als ein Schwankungsbereich ist, den die Relativstellungen zwischen der ersten (1) und der zweiten Einheit (2) bei ebenso unterschiedlichen Betriebskräften, jedoch ohne die Kompensationswirkung der Stellkraft des Aktors (4) erreichen würden.

## Claims

1. Handheld working tool, having
- a first unit (1) excited by vibration during operation;
- a second unit (2) which is relatively movable at least in one working direction (A) with respect to the first unit (1); and having
- a vibration isolation device (3) disposed effectively between the first (1) and the second unit (2);
wherein the vibration isolation device (3) comprises at least one actuator (4) for producing an actuating force, by means of which an operating force acting in the working direction (A) between the first (1) and the second (2) unit is able to be at least partly compensated, and wherein the actuator (4) is pneumatically operated;
**characterised in that**
- the actuator (4) comprises a handle pneumatic spring (11), wherein the filling of which with compressed air is able to be modified; and **in that**
- a spring device (5) is disposed in parallel with the actuator (4) between the first (1) and the second unit (2).

2. Handheld working tool, having
- a first unit (1) excited by vibration during operation;
- a second unit (2) which is relatively movable at least in one working direction (A) with respect to the first unit (1); and having
- a vibration isolation device (3) disposed effectively between the first (1) and the second unit (2);
wherein the vibration isolation device (3) comprises at least one actuator (4) for producing an actuating force, by means of which an operating force acting in the working direction (A) between the first (1) and the second (2) unit is able to be at least partly compensated, and wherein the actuator (4) is pneumatically operated,
**characterised in that**
- the actuator (4) comprises a handle pneumatic spring (11), wherein the filling of which with compressed air is able to be modified; and **in that**
- the vibration isolation action is effected substantially by the handle pneumatic spring (11).

3. Working tool as claimed in Claim 1 or 2, **characterised in that**
- the working tool is a hammer drill and/or percussion hammer;
- the second unit (2) comprises a handle (9);
- in the first unit (1) there is provided a pneumatic spring hammer mechanism having a drive piston (7) driven by a motor for driving an impact piston by means of a pneumatic spring (8) which can be produced between the drive piston (7) and the impact piston; and **in that**
- the drive piston (7) is formed for the production of compressed air for supplying the actuator (4).

4. Working tool as claimed in Claim 3, **characterised in that** the actuator (4) comprises a compressed air storage device (10) which can be filled with compressed air by the drive piston (7).

5. Working tool as claimed in Claim 4, **characterised in that**
- the actuator (4) comprises the compressed air storage device (10), a valve device (13, 14; 22, 23), the handle pneumatic spring (11), and a handle piston (12);
- the compressed air storage device (10) can be connected to the handle pneumatic spring (11) via the valve device (13, 14; 22, 23); and **in that**
- the handle pneumatic spring (11) acts on the handle piston (12) which is connected to the handle (9).

6. Working tool as claimed in Claim 5, **characterised in that** the valve device (13, 14; 22, 23) is formed such that, when the handle piston (12) reduces a volume enclosing the handle pneumatic spring (11) beyond a predetermined value, compressed air can be subsequently guided to the handle pneumatic spring (11) from the compressed air storage device (10) in order to restore the predetermined value for the volume of the handle pneumatic spring (11).

7. Working tool as claimed in Claim 5 or 6, **characterised in that** the valve device comprises an outlet valve (14) for letting compressed air out of the handle pneumatic spring (11) when the volume of the handle pneumatic spring (11) exceeds a predetermined maximum value due to a displacement of the handle piston (12).

8. Working tool as claimed in any one of Claims 1 to 7, **characterised in that** a sensor (24) is provided for determining the relative position of the first (1) and the second unit (2).

9. Working tool as claimed in Claim 8, **characterised in that**
- the sensor (24) and the valve device (22, 23) are connected to a control unit; and **in that**
- the valve device (22, 23) can be controlled by the control unit in such a way that a compressed air state prevails in the handle pneumatic spring (11) such that the relative positions (1) of the first and the second unit (2) which are detected by the sensor (24) are kept within a predetermined range of fluctuation.

10. Working tool as claimed in any one of Claims 1 to 9, **characterised in that** the spring device (5) has a softer spring characteristic than the actuator (4).

11. Working tool as claimed in any one of Claims 1 to 9, **characterised in that** the spring device (5) has a spring constant which is at least sufficiently large that the spring device (5) can absorb the movement of an amplitude of the vibration without bottoming out of the spring device occurring.

12. Working tool as claimed in any one of Claims 2 to 11, **characterised in that** the actuating force produced by the actuator (4) can be modified cyclically, wherein the modification is effected at the same frequency at which the drive piston (7) moves.

13. Working tool as claimed in any one of Claims 1 to 11, **characterised in that** a maximum actuating frequency of the actuator (4) is smaller than a frequency of the vibration produced in the first unit (1).

14. Working tool as claimed in Claim 1 or any one of Claims 5 to 13 which does not refer back to Claims 3 or 4, **characterised in that** a compressed air-producing device, driven by a motor of the working tool, is provided in order to produce compressed air for the actuator (4).

15. Working tool as claimed in any one of Claims 1 to 14, **characterised in that** the actuating force of the actuator (4) can be set in such a way that a range of fluctuation is ensured for the relative positions, caused by different operating forces, between the first (1) and the second unit (2), which range is smaller than a range of fluctuation which the relative positions between the first (1) and the second unit (2) would achieve in the case of equally different operating forces but without the compensating effect of the actuating force of the actuator (4).

## Revendications

1. Outil de travail à main, comportant
- une première unité (1), activée en cours de service par une vibration ;
- une deuxième unité (2) mobile par rapport à la première unité (1) au moins dans une direction de travail (A) ; et comportant
- un dispositif d'isolation des vibrations (3), disposé de manière active entre la première (1) et la deuxième unité (2) ;
ledit dispositif d'isolation des vibrations (3) comportant au moins un actionneur (4) pour générer une puissance de réglage, qui permet de compenser au moins partiellement une force motrice agissant dans la direction de travail (A) entre la première unité (1) et la deuxième unité (2), et l'actionneur (4) étant actionné par voie pneumatique ;
**caractérisé**
- **en ce que** l'actionneur (4) comporte un amortisseur pneumatique de poignée (11), dont il est possible de faire varier le volume d'air comprimé ; et
- **en ce qu'**un dispositif à ressort (5) est monté parallèlement à l'actionneur (4) entre la première (1) et la deuxième unité (2).

2. Outil de travail à main, comportant
- une première unité (1), activée en cours de service par une vibration ;
- une deuxième unité (2) mobile par rapport à la première unité (1) au moins dans une direction de travail (A) ; et comportant
- un dispositif d'isolation des vibrations (3), disposé de manière active entre la première (1) et la deuxième unité (2) ;
ledit dispositif d'isolation des vibrations (3) comportant au moins un actionneur (4) pour générer une puissance de réglage, qui permet de compenser au moins partiellement une force motrice agissant dans la direction de travail (A) entre la première (1) et la deuxième unité (2), et l'actionneur (4) étant actionné par voie pneumatique ;
**caractérisé**
- **en ce que** l'actionneur (4) comporte un amortisseur pneumatique de poignée (11), dont il est possible de faire varier le volume d'air comprimé ; et
- **en ce que** l'action d'isolation des vibrations est assurée essentiellement par l'amortisseur pneumatique de poignée (11).

3. Outil de travail selon la revendication 1 ou 2, **caractérisé en ce que**
- l'outil de travail est une perceuse ou un marteau perforateur ;
- la deuxième unité (2) comporte une poignée (9) ;
- dans la première unité (1) est prévu un élément de percussion à coussin d'air, avec un piston moteur (7), actionné par un moteur et destiné à actionner un piston de percussion au moyen d'un coussin d'air (8) pouvant être généré entre le piston moteur (7) et le piston de percussion ; et **en ce que**
- le piston moteur (7) est réalisé pour générer l'air comprimé destiné à alimenter l'actionneur (4).

4. Outil de travail selon la revendication 3, **caractérisé en ce que** l'actionneur (4) comporte un réservoir d'air comprimé (10) pouvant être alimenté en air comprimé par le piston moteur (7).

5. Outil de travail selon la revendication 4, **caractérisé en ce que**
- l'actionneur (4) comporte le réservoir d'air comprimé (10), un dispositif à soupape (13, 14 ; 22, 23), l'amortisseur pneumatique de poignée (11) et un piston de poignée (12) ;
- le réservoir d'air comprimé (10) est apte à être relié à l'amortisseur pneumatique de poignée (11) par l'intermédiaire du dispositif à soupape (13, 14 ; 22, 23) ; et **en ce que**
- l'amortisseur pneumatique de poignée (11) agit sur le piston de poignée (12) qui est relié à la poignée (9).

6. Outil de travail selon la revendication 5, **caractérisé en ce que** le dispositif à soupape (13, 14 ; 22, 23) est réalisé de telle sorte que, lorsque le volume entourant l'amortisseur pneumatique de poignée (11) est abaissé par le piston de poignée (12) à une valeur supérieure à une valeur prédéfinie, l'air comprimé peut être amené hors du réservoir d'air comprimé (10) dans l'amortisseur pneumatique de poignée (11) afin que le volume de l'amortisseur pneumatique de poignée (11) atteigne à nouveau la valeur prédéfinie.

7. Outil de travail selon la revendication 5 ou 6, **caractérisé en ce que** le dispositif à soupape comporte une soupape d'évacuation (14) pour faire sortir l'air comprimé hors de l'amortisseur pneumatique de poignée (11) lorsque le volume de l'amortisseur pneumatique de poignée (11) est supérieur à une valeur maximale prédéfinie en raison d'un déplacement du piston de poignée (12).

8. Outil de travail selon l'une quelconque des revendications 1 à 7, **caractérisé en ce qu'**il est prévu un capteur (24) destiné à déterminer la position relative de la première (1) et de la deuxième unité (2).

9. Outil de travail selon la revendication 8, **caractérisé en ce que**
- le capteur (24) et le dispositif à soupape (22, 23) sont reliés à une commande ; et **en ce que**
- le dispositif à soupape (22, 23) peut être commandé par la commande de telle sorte qu'il règne dans l'amortisseur pneumatique de poignée (11) un état d'air comprimé tel que les positions relatives de la première unité (1) et de la deuxième unité (2), détectées par le capteur (24), sont maintenues dans une plage de variation prédéfinie.

10. Outil de travail selon l'une quelconque des revendications 1 à 9, **caractérisé en ce que** le dispositif à ressort (5) possède une ligne caractéristique de ressort plus souple que celle de l'actionneur (4).

11. Outil de travail selon l'une quelconque des revendications 1 à 9, **caractérisé en ce que** le dispositif à ressort (5) possède une rigidité de ressort qui est au moins si importante qu'il est possible au moyen du dispositif à ressort (5) d'enregistrer le mouvement d'une amplitude de la vibration sans que se produise un blocage du dispositif à ressort.

12. Outil de travail selon l'une quelconque des revendications 2 à 11, **caractérisé en ce que** la puissance de réglage, générée par l'actionneur (4), peut être variée cycliquement, la variation étant effectuée avec la même fréquence que celle avec laquelle se déplace le piston moteur (7).

13. Outil de travail selon l'une quelconque des revendications 1 à 11, **caractérisé en ce qu'**une fréquence de réglage maximale de l'actionneur (4) est inférieure à une fréquence de la vibration générée dans la première unité (1).

14. Outil de travail selon la revendication 1 ou selon l'une quelconque des revendications 5 à 13, mais ne se référant pas à la revendication 3 ou 4, **caractérisé en ce qu'**il est prévu un dispositif de production d'air comprimé, actionné par un moteur de l'outil de travail et destiné à produire l'air comprimé pour l'actionneur (4).

15. Outil de travail selon l'une quelconque des revendications 1 à 14, **caractérisé en ce que** la puissance de réglage de l'actionneur (4) peut être réglée de telle sorte qu'une plage de variation est garantie pour les positions relatives, induites par des forces motrices différentes, entre la première unité (1) et la deuxième unité (2), laquelle plage est inférieure à une plage de variation qu'atteindraient les positions relatives entre la première unité (1) et la deuxième unité (2) en présence de forces motrices également différentes, toutefois sans l'effet de compensation de la puissance de réglage de l'actionneur (4).
